# EUROPÄISCHE PATENTSCHRIFT

(11) **EP 0 177 698 B1**
(45) Veröffentlichungstag und Bekanntmachung des Hinweises auf die Patenterteilung: **15.11.1989**
(21) Anmeldenummer: 85109670.1
(22) Anmeldetag: 01.08.1985
(51) Int. Cl.: B61D 3/18

(54) **Eisenbahn-Güterwagen zum Transport von Sattelanhängern**
Railway wagon for carrying semi-trailers
Wagon pour le transport de semi-remorques

(30) Priorität: 09.10.1984 DE 3436932
(43) Veröffentlichungstag der Anmeldung: 16.04.1986
(73) Patentinhaber: Waggonfabrik Talbot, 52070 Aachen (DE)
(72) Erfinder: Tandetzki, Hans, D-5120 Herzogenrath (DE)
(74) Vertreter: Stenger, Watzke & Ring Patentanwälte

(56) Entgegenhaltungen:
- CH-A- 429 812
- DE-A- 3 234 374
- DE-B- 1 942 703
- US-A- 4 236 459
- US-A- 4 456 413

## Beschreibung

Die Erfindung betrifft einen Eisenbahn- Güterwagen zum Transport von Sattelanhängern mit einer am Fahrzeuguntergestell für die Räder der Sattelanhänger ausgebildeten und gegenüber den Langträgern des Fahrzeuguntergestells abgesenkten Ladetasche.

Um die in Europa gängigen Sattelanhänger über das Schienennetz transportieren zu können, sind Eisenbahn- Güterwagen entwickelt worden, die eine gegenüber den Langträgern des Fahrzeuguntergestells abgesenkte Ladetasche zur Aufnahme der Räder des Sattelanhängers aufweisen, so daß die eine maximale Fahrzeughöhe von vier Metern besitzenden Sattelanhänger innerhalb des vorgegeben Freiraumprofils transportiert werden können. Da über die Räder des Sattelanhängers mindestens die Hälfte des Gewichtes des Sattelanhängers auf den Eisenbahn-Güterwagen übertragen wird, müssen die abgesenkten Ladetaschen entsprechend stabil ausgebildet sein. Die bisherigen Konstruktionen besitzen zu diesem Zweck unterhalb des Ladetaschenbodens ein untergezogenes Sprengwerk aus Profilträgern. Durch dieses Sprengwerk wird in Verbindung mit der gegenüber den Langträgern des Fahrzeuguntergestells abgesenkten Ladetasche die Bodenfreiheit des Eisenbahn-Güterwagens reduziert, so daß die bekannten Konstruktionen nicht die insbesondere für die skandinavischen Länder erforderliche Fährbootfähigkeit besitzen, die eine Befahrbarkeit von Fährbootrampen mit einem Knickwinkel von 2° 30 Minuten erfordert. Auch in den Alpenländern, insbesondere Schweiz, Österreich, Italien, Frankreich und Jugoslavien ist die Verwendung der bekannten Eisenbahn-Güterwagen zum Transport von Sattelanhängern beschränkt, da nicht alle vorhandenen Tunnel oder Streckenüberbauungen einen Transport von Sattelanhängern mit maximal vier Meter Fahrzeug höhe auf den bekannten Güterwagenkonstruktionen ermöglichen.

Der Erfindung lag die Aufgabe zugrunde, die bekannten Eisenbahn- Güterwagen zum Transport von Sattelanhängern mit einer am Fahrzeuguntergestell für die Räder der Sattelanhänger ausgebildeten und gegenüber den Langträgern des Fahrzeuguntergestells abgesenkten Ladetasche derart weiterzubilden, daß einerseits die Fährbootfähigkeit erreicht und andererseits eine weitere Absenkung der Aufstand fläche für die Räder der Sattelanhänger erzielt wird.

Die Lösung dieser Aufgabenstellung durch die Erfindung ist dadurch gekennzeichnet, daß die Ladetasche ausschließlich durch mindestens ein wannenförmig ausgebildetes Blech gebildet ist, das mindestens im Bereich des Wannenbodens gewölbt und an seinen Längskanten mit den äußeren Langträgern verbunden ist.

Durch die Bildung der Ladetasche durch mindestens ein wannenförmig geformtes Blech entfällt die bisher erforderliche Verwendung eines untergezogenen Sprengwerks, das die Bodenfreiheit des Eisenbahn- Güterwagens verringerte und diesen ungeeignet zum Befahren von Fährbootrampen machte. Der Wegfall des eine gewisse Bauhöhe beanspruchenden Sprengwerkes ermöglicht eine weitere Absenkung der Aufstandfläche für die Räder der Sattelanhänger, und zwar bei gleichzeltiger Einhaltung der für die Fährbootfähigkeit erforderlichen Bodenfreiheit. Damit entfallen die Beschränkungen die den bisher bekannten Konstruktionen hinsichtlich der Verwendung in den skandinavischen Lädern und in den Alpenländern auferlegt waren. Ein weiterer Vorteil der erfindungsgemäßen Weiterbildung besteht darin, daß durch den Wegfall des untergezogenen Sprengwerks der Eisenbahn- Güterwagen leichter wird und einfacher hergestellt werden kann, weil erheblich weniger Schweiß- und Richtarbeiten erforderlich sind. Da die wannenförmigen Bleche mindestens im Bereich des Wagenbodens gewölbt sind, treten anstelle von Bigespannungen in den bisher bekannten Ladetaschenböden nunmehr Zug- oder Druckspannungen im Material der Bleche auf. Diese sind erheblich besser beherrschbar und lassen eine leichtgewichtige Bauweise des Eisenbahn- Güterwagens zu.

Bei einer bevorzugten Ausführungsform der Erfindung ist die Ladetasche durch zwei in Längsrichtung nebeneinanderliegende Halbschalen gebildet, die in Wagenmitte auf einem mittleren Längsträger abgestützt sind, der zwischen zwei Querträgern das Fahrzeuguntergestells eingespannt ist. Diese Ausbildung ergibt eine einfache Konstruktion bei gleichzeitig günstiger Festigkeit der in zwei Halbschalen aufgeteilten Ladetasche.

Eine weitere Konstruktionsvereinfachung des erfindungsgemäßen Eisenbahn- Güterwagens kann schließlich dadurch erzielt werden, daß die Längsränder der Bleche zugleich als Teil des Langträgers des Fahrzeuguntergestells ausgebildet sind. Hierdurch übernimmt die Ladetasche einen Teil der Funktion der Untergestellangträger, womit sowohl eine Gewichtseinsparung als auch eine Konstruktionsvereinfachung verbunden ist.

Auf der Zeichnung sind zwei Ausführungsbeispiele des erfindungsgemäßen Eisenbahn-Güterwagens dargestellt, und zwar zeigen:
Fig. 1 eine schematische Seitenansicht eines ersten Ausführungsbeispiels des Eisenbahn-Güterwagens mit einem Sattelanhänger,
Fig. 2 eine Draufsicht auf den Eisenbahn-Güterwagen nach Fig. 1, jedoch ohne Sattelanhänger,
Fig. 3 einen senkrechten Querschnitt durch den Eisenbahn-Güterwagen in Bereich der Ladetasche,
Fig. 4 eine Seitenansicht einer zweiten Ausführungsform des einen Sattelanhänger transportierenden Eisenbahn-Güterwagens,
Fig. 5 eine Draufsicht auf den Eisenbahn-Güterwagen nach Fig. 4, jedoch ohne Sattelanhänger und
Fig. 6 einen der Fig. 3 entsprechenden senkrechten Querschnitt durch die zwieite Ausführungsform.

Beide Ausführungsbeispiele des Eisenbahn-Güterwagens sind als mit zwei Drehgestellen ausgestattete Fahrzeuge dargestellt, deren Fahrzeuguntergestell 1 zwei Langträger 1a und Kopfstücke 1b umfaßt, die einerseits zur Auflage auf den Drehgestellen und andererseits zur Aufnahme der Zug- und Stoßeinrichtungen ausgebildet sind. In Bereich eines der Kopfstücke 1b ist außerdem eine Aufnahmevorrichtung für den Auflagerzapfen eines Sattelanhängers 3 ausgebildet, dessen Räder 4 in einer gegenüber den Langträgern 1a des Fahrzeuguntergestells 1 abgesenkten Ladetasche 5 ruhen.

Diese Ladetasche 5 ist beim ersten Ausführungsbeispiel nach den Figuren 1 bis 3 durch ein über die gesamte Breite des Eisenbahn-Güterwagens verlaufendes, wannenförmig ausgebildetes Blech 5a gebildet, das an seinen Längskanten mit den äußeren Langträgern 1a des Fahrzeuguntergestells 1 verbunden ist, wie insbesondere aus Fig. 3 hervorgeht. Durch eine eingestrichelte Hilfslinie zeigt diese Fig. 3 die Wölbung des wannenförmigen Bleches 5a nach unten, so daß bei einer Belastung dieses Bleches 5a durch einen Sattelanhänger 3 im wesentlichen Zugspannungen im Blech 5a entstehen. Die nach oben abgewinkelten Kanten des Bleches 5a können zugleich als Führungen für die Räder 4 des Sattelanhängers 3 dienen, wie ebenfalls aus Fig. 3 hervorgeht.

Beim zweiten Ausführungsbeispiel nach den Figuren 4 bis 6 wird die Ladetasche 5 durch zwei Halbschalen 5b gebildet, die beim Ausführungsbeispiel ebenfalls nach unten gewölbt und an ihren äußeren Längskanten mit den äußeren Langträgern 1a des Fahrzeuguntergestells 1 verbunden sind. In Wagenmitte sind die Halbschalen 5b auf einem mittleren Längsträger 1c abgestützt, der seinerseits zwischen zwei Querträgern 1d des Fahrzeuguntergestells 1 eingespannt ist. Diese Ausbildung ist am besten in Fig. 5 und Fig. 6 zu erkennen. Eine Ausführung ohne zusätzlichen mittleren Längsträger ist ebenfalls denkbar.

Durch die Wölbung der die Ladetasche 5 bildenden Bleche 5a bzw. Halbschalen 5b mindestens im Bereich des Wannenbodens entstehen in Material der Bleche 5a bzw. Halbschalen 5b Zug- oder Druckspannungen, und zwar in Abhängigkeit davon, ob die Bleche 5a bzw. Halbschalen 5b nach oben oder noch unten gewölbt sind. Derartige Zug- oder Druckspannungen lassen sich erheblich besser beherrschen als Biegespannungen, so daß darauf verzichtet werden kann, unterhalb der Ladetasche 5 Sprengwerke anzuordnen, welche die Bodenfreiheit des Eisenbahn-Güterwagens verringern. Eine weitere Materialeinsparung wird dadurch erzielt, daß die Längsränder der Bleche 5a bzw. Halbschalen 5b zugleich als Teil der Langträger 1a des Fahrzeuguntergestells 1 ausgebildet sind. Die Wölbung der Bleche kann auch durch endlich viele Knickungen der Bleche entsprechend dem gewünschten Wölbungsverlauf erzielt werden.

Bezugsziffernliste:
1 Fahrzeuguntergestell
1a Langträger
1 b Kopfstück
1 c Längsträger
1 d Querträger
2 Auflagerzapfen
3 Sattelanhänger
4 Rad
5 Ladetasche
5a Blech
5b Halbschale

## Patentansprüche

1. Eisenbahn- Güterwagen zum Transport von Sattelanhängern mit einer am Fahrzeuguntergestell für die Räder dar Sattelanhänger ausgebildeten und gegenüber den Langträgern des Fahrzeuguntergestells abgesenkten Ladetasche,
dadurch gekennzeichnet,
daß die Ladetasche (5) ausschließlich durch mindestens ein wannenförmig ausgebildetes Blech (5a) gebildet ist, das mindestens in Bereich des Wannenbodens gewölbt und an seinen Längskanten mit den äußeren Langträgern (1a) verbunden ist.

2. Eisenbahn- Gütertwagen nach Anspruch 1, dadurch gekennzeichnet, daß die Ladetasche (5) durch zwei in Längsrichtung nebeneinanderliegende Halbschalen (5b) gebildet ist, die in Wagenmitte auf einem mittleren Längsträger (1c) abgestützt sind, der zwischen zwei Querträgern (1d) des Fahrzeuguntergestells (1) eingespannt ist.

3. Eisenbahn-Güterwagen nach Anspruch 1 oder 2, dadurch gekennzeichnet, daß die Längsränder der Bleche (5a, 5b) zugleich als Teil des Langträgers (1a) des Fahrzeuguntergestells (1) ausgebildet sind.

## Claims

1. A railway wagon for transporting semitrailers having a load recess formed in the vehicle underframe for the semi-trailer wheels, said recess being at a lower level than the vehicle underframe longitudinal members, characterised in that the load recess (5) is formed solely by at least one trough-shaped metal plate (5a) which is curved, at least in the region of the base of the trough, and is connected to the outer longitudinal members (1a) at its longitudinal edges.

2. A railway wagon according to claim 1, characterised in that the load recess (5) is formed by two half shells (5b) disposed one next to the other in the longitudinal direction and supported, in the centre of the wagon, on a central longitudinal member (1c) clamped between two crossmembers (1d) of the vehicle underframe (1).

3. A railway wagon according to claim 1 or 2, characterised in that the longitudinal edges of the metal plates (5a, 5b) are also constructed as part of the longitudinal member (1a) of the vehicle under frame (1).

## Revendications

1. Wagon de marchandises ferroviaire destiné au transport de semi-remorques avec une poche de chargement constituée sur le châssis du véhicule et abaissée par rapport aux longerons du châssis du véhicule, caractérisé en ce que
la poche de chargement est exclusivement constituée par au moins une tôle (5a) réalisée en forme de cuve qui est bombée au moins dans la région de la base de la cuve et est reliée par ses bords longitudinaux aux longerons extérieurs (1a).

2. Wagon de marchandises ferroviaire selon la revendication 1, caractérisé en ce que la poche de chargement (5) est constituée par deux demi- coques (5b) qui s'appuient au milieu du wagon sur un longeron central (12), lui-même fixé entre deux traverses (1 d) du châssis du véhicule (1).

3. Wagon de marchandises ferroviaire selon la revendication 1 ou 2, caractérisé en ce que les bords longitudinaux des tôles (5a, 5b) constituent en même temps une partie du longeron (1a) du châssis du véhicule (1).
